# EUROPÄISCHE PATENTSCHRIFT

(11) **EP 3 835 506 B1**
(45) Veröffentlichungstag und Bekanntmachung des Hinweises auf die Patenterteilung: **07.06.2023**
(21) Anmeldenummer: 19214728.8
(22) Anmeldetag: 10.12.2019
(51) Int. Cl.: E04C 2/04, E04C 2/288

(54) **VERBINDUNGSANKER FÜR MEHRSCHICHTIGE BETONPLATTEN UND MEHRSCHICHTIGE BETONPLATTE**
CONNECTING ANCHOR FOR MULTILAYER CONCRETE SLABS AND MULTILAYER CONCRETE SLAB
ANCRAGE DE RACCORDEMENT POUR PANNEAUX DE BÉTON MULTICOUCHE ET PANNEAU DE BÉTON MULTICOUCHE

(43) Veröffentlichungstag der Anmeldung: 16.06.2021
(73) Patentinhaber: Leviat GmbH, 40764 Langenfeld (DE)
(72) Erfinder: Roik, Matthias, 58455 Witten (DE); Fröhlich, Klaus, 75177 Pforzheim (DE); Dreikluft, Norbert, 50767 Köln (DE); Sidlik, Vedran, 40764 Langenfeld (DE)
(74) Vertreter: Reinhardt, Annette

(56) Entgegenhaltungen:
- EP-A1- 0 381 000
- BE-A- 898 653
- DE-A1- 19 848 228
- FR-A1- 2 978 467

## Beschreibung

Die Erfindung betrifft einen Verbindungsanker der im Oberbegriff des Anspruchs 1 angegebenen Gattung sowie eine mehrschichtige Betonplatte der im Oberbegriff des Anspruchs 12 angegebenen Gattung.

Aus der US 3,996,713 A geht ein Verbindungsanker für mehrschichtige Betonplatten, sogenannte Sandwichplatten, hervor, der im Wesentlichen als rechteckige Platte ausgebildet ist. Benachbart zu beiden Längsseiten weist der Verbindungsanker Öffnungen auf, durch die Verankerungsstäbe gesteckt werden können.

Die US 4,624,089 A offenbart einen Verbindungsanker zum Einsatz in Sandwichplatten, der an einer Längsseite umgebogene Endabschnitte aufweist, durch die Verankerungsstäbe gesteckt sind.

Die EP 0 381 000 A1 offenbart eine mehrschichtige Betonplatte, die an ihren Außenkanten von Profilen eingefasst ist. Die Verbindungsanker, die mit ihren Enden in die Betonplatten eingebettet sind, sind als ebene Platten ausgebildet.

Die BE 898 653 A zeigt eine Betonplatte mit einem gattungsgemäßen Verbindungsanker. Der Verbindungsanker weist an seinen Endabschnitten Laschen auf, die aus der Ebene des Verbindungsankers gebogen sind.

Die FR 2 987 467 A1 offenbart plattenförmige Verbindungsanker, an denen Verankerungselemente fixiert sind.

Die DE 198 48 228 A1 zeigt Verbindungsanker, die aus Draht gebogen sind.

Der Erfindung liegt die Aufgabe zugrunde, einen Verbindungsanker für mehrschichtige Betonplatten zu schaffen, der verbesserte Eigenschaften aufweist. Eine weitere Aufgabe der Erfindung liegt darin, mehrschichtige Betonplatten mit vorteilhaftem Aufbau anzugeben.

Diese Aufgabe wird bezüglich des Verbindungsankers durch einen Verbindungsanker mit den Merkmalen des Anspruchs 1 gelöst. Bezüglich der mehrschichtigen Betonplatte wird die Aufgabe durch eine Betonplatte mit den Merkmalen des Anspruchs 12 gelöst.

Zur Verbesserung der Verankerung des Verbindungsankers im umgebenden Beton sieht Anspruch 1 vor, dass die Platte angrenzend an mindestens eine Längsseite einen Endabschnitt aufweist, in dem die Platte an einer ersten Biegestelle in einer ersten Biegerichtung aus der Plattenebene der Platte und an einer zweiten Biegestelle in einer zweiten Biegerichtung, die in Gegenrichtung zur ersten Biegerichtung verläuft, gebogen ist. Dadurch, dass die Platte aus der Plattenebene und zurück in Richtung auf die Plattenebene gebogen ist, ergibt sich ein zickzackförmiger Verlauf der Platte. Dadurch werden auf beiden Seiten der Platte Hinterschnitte in Richtung auf eine zwischen den Längsseiten der Platte liegende Mittelebene gebildet. Wird der Verbindungsanker im Beton einer Sandwichplatte eingebettet, so ergeben sich Hinterschnitte in Richtung auf die Wärmedämmschicht. Dadurch wird eine verbesserte Verankerung des Verbindungsankers und eine bessere Kraftübertragung zwischen den Betonschichten der Betonplatte erzielt. Aufgrund der zweiten Biegestelle, an der die Platte in der zweiten Biegerichtung gebogen ist, kann die Gesamtdicke der Platte klein gehalten werden, so dass die Platte gut in Zwischenräume von vorhandener Bewehrung einer Betonschicht gesteckt werden kann.

Insbesondere für textilbewehrte Betonschichten ist die Gestaltung des mindestens einen Endabschnitts mit einer ersten und einer zweiten Biegestelle vorteilhaft. Die erste und zweite Biegestelle sind insbesondere vorgesehen, wenn die Dicke der Betonschicht, in die der Verbindungsanker ragt, vergleichsweise gering ist. Die Dicke der Betonschicht beträgt bevorzugt weniger als 5 cm.

Die Platte weist in dem mindestens einen Endabschnitt ein wellenförmiges Profil auf, das durch mehrere Biegestellen gebildet ist. Als besonders vorteilhaft werden mindestens vier Biegestellen je Endabschnitt angesehen. Das wellenförmige Profil entsteht dabei insbesondere dadurch, dass die Biegestellen in gleichem Abstand zur Plattenebene angeordnet werden. In besonders vorteilhafter Gestaltung weist die Platte angrenzend zu jeder Längsseite einen Endabschnitt mit mindestens einer ersten Biegestelle und einer zweiten Biegestelle auf. Bevorzugt sind an beiden Längsseiten Endabschnitte mit wellenförmigem Profil vorgesehen.

Vorteilhaft weist die Platte an der mindestens einen Längsseite mindestens eine Aussparung auf. Der Boden der Aussparung ist vorteilhaft gerundet, bevorzugt in einem durchgehenden Radius ausgebildet. Dadurch können Spannungen am Boden der Aussparung minimiert werden. Die mindestens eine Aussparung trennt vorzugsweise Finger der Platte voneinander. Besonders bevorzugt sind an jeder Längsseite der Platte mindestens zwei Finger vorgesehen, die durch eine Aussparung voneinander getrennt sind.

Zur Verbesserung der Verankerung des Verbindungsankers im umgebenden Beton ist vorteilhaft vorgesehen, dass die Platte an der mindestens einen Längsseite mindestens eine die Platte durchragende Öffnung aufweist. Die mindestens eine Öffnung ist vorteilhaft in einem Finger angeordnet. Besonders bevorzugt weist jeder Finger mindestens zwei Öffnungen auf. Die beiden Öffnungen jedes Fingers sind vorteilhaft sowohl in Längsrichtung als auch in Höhenrichtung der Platte zueinander versetzt angeordnet. Die mindestens eine Öffnung durchragt vorteilhaft den Bereich des Endabschnitts, der die mindestens eine Biegestelle aufweist. Vorteilhaft ist die mindestens eine Öffnung zumindest teilweise zwischen zwei Biegestellen angeordnet. Durch die mindestens eine Öffnung wird eine verbesserte Verankerung des Verbindungsankers erreicht, insbesondere in textilbewehrten Betonschichten. Weist die Betonschicht keine Textilbewehrung, sondern Bewehrungsstäbe auf, kann die mindestens eine Öffnung zur Aufnahme eines Bewehrungsstabs, der eine Zusatzbewehrung für die Platte bildet, dienen.

Vorteilhaft sind mindestens zwei Aufnahmen an der Platte angeordnet, die in unterschiedlichen Abständen zur zweiten Längsseite angeordnet sind. In einer der mindestens zwei Aufnahmen ist ein Begrenzungselement zur Begrenzung der Einschubtiefe des Verbindungsankers in die Wärmedämmschicht lösbar gehalten. Das Begrenzungselement kann durch die lösbare Fixierung in der Aufnahme wahlweise in einer der mindestens zwei Aufnahmen angeordnet werden. Durch die Wahl einer Aufnahme wird die Einschubtiefe des Verbindungsankers in die Wärmedämmschicht vorgegeben. Dadurch, dass mehrere Aufnahmen in unterschiedlichem Abstand zur zweiten Längsseite vorgesehen sind, ist die Einschubtiefe des Verbindungsankers in die Wärmedämmschicht einstellbar.

Bei der Herstellung der Betonplatte wird zunächst eine der Betonschichten, bevorzugt eine zweite Betonschicht, die die Vorsatzschale bildet, gegossen. Anschließend wird die Wärmedämmschicht auf diese Betonschicht aufgelegt. Der mindestens eine Verbindungsanker wird durch die Wärmedämmschicht in die noch nicht ausgehärtete Betonschicht gedrückt. Der Verbindungsanker wird in die Wärmedämmschicht gedrückt, bis ein Auflageabschnitt des Begrenzungselements an der Oberseite der Wärmedämmschicht zur Anlage kommt und so ein weiteres Einschieben des Verbindungsankers in die Wärmedämmschicht und die bereits gegossene erste Betonschicht erschwert oder verhindert. Nach Montage aller Verbindungsanker wird die zweite Betonschicht dann auf die Wärmedämmschicht gegossen, und die über die Wärmedämmschicht vorstehenden Abschnitte der Verbindungsanker werden in diese Betonschicht eingegossen. Durch die einstellbare Einschubtiefe kann insbesondere bei dünnen Betonschichten sichergestellt werden, dass der Verbindungsanker nicht bis an die Außenseite der zweiten Betonschicht geschoben werden kann. Dadurch wird sichergestellt, dass der Verbindungsanker von der Außenseite der Betonplatte nicht sichtbar ist.

In vorteilhafter Gestaltung ist die mindestens eine Aufnahme in einer Querseite der Platte angeordnet. Bevorzugt ist das Begrenzungselement in die Aufnahme einsteckbar oder einclipsbar. In alternativer Gestaltung ist vorgesehen, dass die mindestens eine Aufnahme zwischen den Querseiten der Platte angeordnet ist. Die zwischen den Querseiten angeordneten Aufnahmen sind vorteilhaft über ihren gesamten Umfang geschlossen ausgebildet. Um eine einfache Montage des Begrenzungselements in der mindestens einen zwischen den Querseiten der Platte angeordneten Aufnahme zu ermöglichen, ist bevorzugt vorgesehen, dass das Begrenzungselement zweiteilig ausgebildet ist. Dadurch können die Abschnitte von gegenüberliegenden Seiten der Aufnahme in der Aufnahme angeordnet und dann miteinander verbunden werden. Es kann vorgesehen sein, dass eine Platte sowohl Aufnahmen an einer Querseite als auch Aufnahmen zwischen den Querseiten der Platte aufweist.

In vorteilhafter Gestaltung ist vorgesehen, dass die Aufnahmen spiegelsymmetrisch zu einer mittig zwischen den Längsseiten verlaufenden Mittelebene der Platte angeordnet sind. Dadurch kann das Begrenzungselement sowohl zur Begrenzung der Einschubtiefe in der ersten Betonschicht als auch zur Begrenzung der Einschubtiefe in der zweiten Betonschicht genutzt werden. In besonders bevorzugter Gestaltung ist die Platte spiegelsymmetrisch zur Mittelebene ausgebildet. Dadurch ist die Orientierung der Platte bei der Anordnung in einer Wärmedämmschicht und einer Betonschicht nicht zu berücksichtigen.

Vorteilhaft ist die Gestalt des Verbindungsankers im Hinblick auf eine geringe Wärmeübertragung zwischen den Betonschichten angepasst. Vorteilhaft weicht die Form des zur Anordnung in der Wärmedämmschicht vorgesehenen Abschnitts der Platte von einer Rechteckform ab. Bevorzugt ist vorgesehen, dass eine Längsseite des Verbindungsankers kürzer als die andere Längsseite ist. Die Längsseite mit geringerer Länge ist bevorzugt in der Betonschicht mit geringerer Dicke angeordnet, vorteilhaft in der Vorsatzschale. Dies ist insbesondere die zweite Betonschicht. Vorteilhaft verläuft mindestens eine Querseite in mindestens einem Abschnitt, insbesondere in dem innerhalb der Wärmedämmschicht anzuordnenden Abschnitt, zu einer der Längsseiten in einem Winkel von weniger als 90°. In vorteilhafter Gestaltung kann auch vorgesehen sein, dass der Verbindungsanker in dem Bereich, der zur Anordnung in der Wärmedämmschicht vorgesehen ist, mindestens eine weitere Aussparung aufweist. Die mindestens eine weitere Aussparung verringert die Wärmeübertragung von der ersten zur zweiten Längsseite.

Für eine mehrschichtige Betonplatte ist vorgesehen, dass die Betonplatte eine erste Betonschicht, eine zweite Betonschicht und eine zwischen den Betonschichten angeordnete Wärmedämmschicht sowie mindestens einen Verbindungsanker umfasst. Der Verbindungsanker umfasst eine Platte, die eine erste und eine zweite Längsseite aufweist. Die erste Längsseite ist in der ersten Betonschicht angeordnet und die zweite Längsseite in der zweiten Betonschicht. Die Platte weist eine erste Querseite und eine zweite Querseite auf, die sich von der ersten Betonschicht durch die Wärmedämmschicht in die zweite Betonschicht erstrecken. Angrenzend an mindestens eine Längsseite weist die Platte einen Endabschnitt auf, der in einer der Betonschichten angeordnet ist und in dem die Platte an einer ersten Biegestelle in einer ersten Biegerichtung aus der Plattenebene und an einer zweiten Biegestelle in einer zweiten Biegerichtung, die die Gegenrichtung zur ersten Biegerichtung ist, gebogen ist.

Durch die mindestens zwei Biegestellen in dem Endabschnitt, der in einer der Betonschichten angeordnet ist, ergibt sich eine verbesserte Verankerung des Endabschnitts in dem Beton.

Die Betonplatte ist vorteilhaft eine sogenannte Sandwichplatte, bei der die beiden Betonschichten unmittelbar an den beiden gegenüberliegenden Flachseiten der Wärmedämmschicht angeordnet und fest mit dieser verbunden sind.

Vorteilhaft weist die Platte mindestens zwei Aufnahmen aufweist, die in unterschiedlichen Abständen zu einer zweiten Längsseite der Platte angeordnet sind, wobei in einer der Aufnahmen ein Begrenzungselement angeordnet ist, das mit einem Auflageabschnitt an der Wärmedämmschicht anliegt.

Dadurch, dass die Platte mindestens zwei Aufnahmen aufweist, kann die Einschubtiefe des Verbindungsankers in die Wärmedämmschicht und eine der Betonschichten auf einfache Weise eingestellt werden. Durch Anordnung des Begrenzungselements in der vorgesehenen Aufnahme kann eine gewünschte Einschubtiefe sichergestellt werden. Sind mehrere Verbindungsanker für eine Betonplatte vorgesehen, kann sichergestellt werden, dass alle Verbindungsanker um das gleiche Maß in die Betonschicht ragen. Alle Begrenzungselemente des Verbindungsankers sind dabei in Aufnahmen der Platte angeordnet, die den gleichen Abstand zur zweiten Längsseite der Platte aufweisen. Dadurch wird eine gleichmäßige Einschubtiefe der Platte in die Wärmedämmschicht erreicht.

Vorteilhaft weist die Platte an der mindestens einen Längsseite mindestens eine Aussparung auf, die zwei Finger der Platte voneinander trennt. Die Finger ragen in eine der Betonschichten. Ein Boden der Aussparung ist in der Wärmedämmschicht angeordnet. Dadurch, dass der Boden der Aussparung in der Wärmedämmschicht angeordnet ist, ergibt sich ein verringerter Wärmeeintrag in die Betonschicht, in die die Finger ragen. Dadurch wird eine verbesserte Wärmedämmung erreicht. Dadurch, dass der Boden der Aussparung in der Wärmedämmschicht angeordnet ist, ergibt sich in der Wärmedämmschicht ein vergrößerter Querschnitt der Platte, so dass eine ausreichende Festigkeit der Platte erreicht wird und hohe Kräfte zwischen den Betonschichten übertragen werden können.

Ausführungsbeispiele der Erfindung werden im Folgenden anhand der Zeichnung erläutert. Es zeigen:
- Fig. 1: eine schematische Schnittdarstellung einer Betonplatte im Bereich eines Verbindungsankers,
- Fig. 2: eine Seitenansicht einer Platte des Verbindungsankers der Betonplatte aus Fig. 1,
- Fig. 3: eine Seitenansicht auf die Platte aus Fig. 3 in Richtung des Pfeils III in Fig. 2,
- Fig. 4: eine Seitenansicht eines Begrenzungselements,
- Fig. 5: eine Seitenansicht des Begrenzungselements in Richtung des Pfeils V in Fig. 4,
- Fig. 6: eine Draufsicht auf das Begrenzungselement in Richtung des Pfeils VI in Fig. 4,
- Fig. 7: eine schematische Schnittdarstellung einer Anordnung aus Wärmedämmschicht, erster Betonschicht und Wärmedämmschicht einer Betonplatte vor der Montage des Verbindungsankers in der Wärmedämmschicht und der ersten Betonschicht,
- Fig. 8: eine Draufsicht auf den Verbindungsanker, die Wärmedämmschicht und die erste Betonschicht aus Fig. 7 in Richtung des Pfeils VIII in Fig. 7 nach der Montage des Verbindungsankers in der Wärmedämmschicht und der Betonschicht,
- Fig. 9: eine schematische, ausschnittsweise Schnittdarstellung eines Ausführungsbeispiels eines Verbindungsankers in einer Wärmedämmschicht und einer ersten Betonschicht,
- Fig. 10: eine Seitenansicht eines Ausführungsbeispiels einer Platte eines Verbindungsankers,
- Fig. 11: eine Darstellung eines zweiteiligen Begrenzungselements in Seitenansicht,
- Fig. 12: das Begrenzungselement aus Fig. 11 in einer Seitenansicht in Richtung des Pfeils XII in Fig. 11,
- Fig. 13: eine Draufsicht auf das Begrenzungselement in Richtung des Pfeils XIII in Fig. 11,
- Fig. 14: eine schematische Schnittdarstellung eines Ausführungsbeispiels einer Anordnung eines Verbindungsankers, einer Wärmedämmschicht und einer ersten Betonschicht einer Betonplatte vor der Montage des Verbindungsankers in der Wärmedämmschicht und der ersten Betonschicht,
- Fig. 15: eine Seitenansicht eines Ausführungsbeispiels eines Begrenzungselements,
- Fig. 16: eine Seitenansicht des Begrenzungselements aus Fig. 15 in Richtung des Pfeils XVI aus Fig. 15,
- Fig. 17: eine Seitenansicht des Begrenzungselements aus Fig. 15 in Richtung des Pfeils XVII in Fig. 15,
- Fig. 18: eine Draufsicht auf einen Verbindungsanker mit dem Begrenzungselement aus den Figuren 15 bis 17 in einer Wärmedämmschicht,
- Fig. 19: eine Seitenansicht des Verbindungsankers aus Fig. 18 in einer Wärmedämmschicht und einer Betonschicht,
- Fig. 20 bis 23: Ausführungsbeispiele für Betonplatten mit unterschiedlich gestalteten Verbindungsankern,
- Fig. 24: ein weiteres Ausführungsbeispiel einer Platte eines Verbindungsankers,
- Fig. 24a: den Bereich der Aufnahmen der Platte aus Fig. 24 in vergrößerter ausschnittsweiser Darstellung,
- Fig. 25 bis 29: weitere Ausführungsbeispiele von Platten für Verbindungsanker.

Fig. 1 zeigt schematisch einen Ausschnitt einer Betonplatte 1. Die Betonplatte 1 ist mehrschichtig aufgebaut. Die Betonplatte 1 umfasst eine erste Betonschicht 11, die vorteilhaft eine Tragschicht ist, eine zweite Betonschicht 12, die insbesondere eine Vorsatzschale bildet, sowie eine zwischen der ersten Betonschicht 11 und der zweiten Betonschicht 12 angeordnete Wärmedämmschicht 2. Zur Übertragung von Kräften zwischen der ersten Betonschicht 11 und der zweiten Betonschicht 12 durch die Wärmedämmschicht 2 hindurch ist mindestens ein Verbindungsanker 3 vorgesehen. Bevorzugt sind mehrere Verbindungsanker 3, gegebenenfalls in Kombination mit nicht dargestellten nadelförmigen Verbindungsankern oder weiteren Arten von Verbindungsankern, in vorbestimmter Anordnung in der Betonplatte 1 verteilt positioniert.

Der Verbindungsanker 3 umfasst eine Platte 4. Die Platte 4 weist im Ausführungsbeispiel eine näherungsweise rechteckige Form auf. Auch eine andere Form der Platte 4 kann vorteilhaft sein. Die Platte 4 weist eine erste Längsseite 5 auf, die in der ersten Betonschicht 11 angeordnet ist, sowie eine gegenüberliegende, zweite Längsseite 6, die in der zweiten Betonschicht 12 angeordnet ist. Die beiden Längsseiten 5 und 6 sind über Querseiten 7 und 8 miteinander verbunden. Die Querseiten 7 und 8 erstrecken sich von der ersten Betonschicht 11 durch die Wärmedämmschicht 2 in die zweite Betonschicht 12.

Die Platte 4 weist eine mittig zwischen den Längsseiten 5 und 6 verlaufende gedachte Mittelebene 31 auf. Im Ausführungsbeispiel ist die Platte 4 spiegelsymmetrisch zur Mittelebene 31 ausgebildet. An ihren Querseiten 7 und 8 weist die Platte 4 mehrere Aufnahmen 14 auf. Im Ausführungsbeispiel sind an jeder Querseite 7 bzw. 8 fünf Aufnahmen 14 vorgesehen. Die Aufnahmen 14 sind näherungsweise U-förmig ausgebildet. Im Ausführungsbeispiel ist in den Aufnahmen 14, die der zweiten Längsseite 6 am nächsten liegen, an jeder Querseite 7 bzw. 8 ein Begrenzungselement 15 angeordnet. Das Begrenzungselement 15, das im Nachfolgenden noch näher beschrieben wird, begrenzt die Einschubtiefe t des Verbindungsankers 3 in den Verbund aus Wärmedämmschicht 2 und zweiter Betonschicht 12 bei der Herstellung der Betonplatte 1. Die Wärmedämmschicht 2 weist eine Dicke k₁ auf.

An jeder Längsseite 5 und 6 weist die Platte 4 mehrere Aussparungen 10 auf. Im Ausführungsbeispiel sind an jeder Längsseite 5 und 6 vier Aussparungen 10 vorgesehen. Die Aussparungen 10 sind schlitzförmig ausgebildet und zu der jeweiligen benachbarten Längsseite 5, 6 hin offen. Die Aussparungen 10 weisen einen Boden 30 auf, der vorteilhaft gebogen, im Ausführungsbeispiel teilkreisförmig, gestaltet ist. Wie Fig. 1 zeigt, sind die Böden 30 der Aussparungen 10, die benachbart zur zweiten Längsseite 6 angeordnet sind, in der Wärmedämmschicht 2 angeordnet. Die Böden 30, die benachbart zur ersten Längsseite 5 angeordnet sind, verlaufen in der ersten Betonschicht 11.

Fig. 2 zeigt die Platte 4 des Verbindungsankers 3 im Einzelnen. Die Platte 4 ist bevorzugt aus einem Blech konstanter Dicke ausgebildet. Die Platte 4 ist bevorzugt ein Blechbiegeteil, aus dem Öffnungen, Ausnehmungen, Aussparungen und dergleichen ausgestanzt sind und das in den Endabschnitten 19 und 20 in die gewünschte Form gebogen ist. Die Platte 4 kann beispielsweise aus Stahl, bevorzugt aus Edelstahl bestehen. Auch eine Gestaltung aus einem anderen Material kann jedoch vorteilhaft sein. Wie Fig. 2 zeigt, weist die Platte eine parallel zur Mittelebene 31 gemessene Länge d und eine senkrecht zur Mittelebene 31 gemessene Höhe h auf. Die Höhe h entspricht mindestens der Dicke k der Wärmedämmschicht 2 (siehe Fig. 1) zuzüglich der doppelten minimalen Einbindetiefe, mit der der Verbindungsanker 3 in die Betonschichten 11 bzw. 12 ragen muss, um eine ausreichende Krafteinleitung in die Betonschichten 11 und 12 sicherzustellen.

Wie Fig. 2 auch zeigt, trennen die Aussparungen 10 einzelne Finger 13 der Platte 4 voneinander. Im Ausführungsbeispiel sind an jeder Längsseite 5, 6 vier Aussparungen 10 und fünf Finger 13 vorgesehen. Die Anzahl der Finger 13 und der Aussparungen 10 kann auf den jeweiligen Anwendungsfall angepasst gewählt werden. Wie Fig. 2 auch zeigt, weisen die Aussparungen 10 eine Breite g auf. Die Finger 13 weisen eine Breite f auf. Die Breite f der Finger 13 beträgt vorteilhaft das 0,5fache bis 3fache der Breite g der Aussparungen 10. Wie Fig. 2 auch zeigt, sind in den Endabschnitten 19 und 20 Öffnungen 9 vorgesehen. Vorteilhaft weist jeder Finger 13 mindestens eine Öffnung 9, bevorzugt mindestens zwei Öffnungen 9 auf.

Im Ausführungsbeispiel sind an jeder Querseite 5, 6 fünf Aufnahmen 14 angeordnet. Die Aufnahmen 14 jeder Querseite 5, 6 weisen unterschiedliche Abstände zur zweiten Längsseite 6 auf. Die der Längsseite 6 am nächsten liegende Aufnahme 14 weist einen Abstand a₁ zur Längsseite 6 auf. Die darauffolgende Aufnahme 14 ist in einem Abstand a₂ zur Längsseite 6 angeordnet, der etwas mehr als die Breite einer Aufnahme 14 größer als der Abstand a₁ ist. Die weiteren Aufnahmen 14 sind mit Abständen a₃, a₄ und a₅ zur Längsseite 6 angeordnet. Im Ausführungsbeispiel sind die Abstände a₁ bis a₅ so gewählt, dass sich konstante Abstände zwischen benachbarten Aufnahmen 14 ergeben. Auch unterschiedliche Abstände zwischen benachbarten Aufnahmen 14 können jedoch vorteilhaft sein. Die Abstände a₁ bis a₅ entsprechen den Einschubtiefen t (Fig. 1), die durch Anordnung eines Begrenzungselements 15 in den entsprechenden Aufnahmen 14 eingestellt werden können.

Fig. 3 zeigt die Gestaltung der Endabschnitte 19 und 20 im Einzelnen. In jedem Endabschnitt 19, 20 ist eine erste Biegestelle 21 vorgesehen, an der die Platte 4 aus ihrer Plattenebene 27 in einer ersten Biegerichtung 25 gebogen ist. An einer zweiten Biegestelle 22 ist die Platte 4 in einer Biegerichtung 26, die der Biegerichtung 25 entgegen gerichtet liegt, gebogen. An einer dritten Biegestelle 23 erfolgt eine weitere Biegung in Biegerichtung 25 und an einer vierten Biegestelle 24 eine weitere Biegung in Biegerichtung 26. Die Plattenebene 27 verläuft im ebenen, zwischen den Endabschnitten 19 und 20 liegenden Bereich der Platte 4 mittig zwischen einer ersten Flachseite 28 und einer zweiten Flachseite 29 der Platte 4. Die Biegestellen 22, 23 und 24 weisen zur Plattenebene 27 den gleichen Abstand auf. Im Ausführungsbeispiel erfolgt an den Biegestellen 22, 23 und 24 jeweils eine Umbiegung um 90°. Dadurch ergibt sich ein zickzackförmiger bzw. wellenförmiger Verlauf der Platte 4 in den Endabschnitten 19 und 20. Wie Fig. 3 auch zeigt, weist die Platte 4 eine konstante Dicke p auf. Im Ausführungsbeispiel verlaufen die Biegestellen 21 bis 24 parallel zur den Längsseiten 5, 6.

Die Figuren 4 bis 6 zeigen ein erstes Ausführungsbeispiel eines Begrenzungselements 15. Das Begrenzungselement 15 kann beispielsweise ein umgebogener, umgeformter Drahtabschnitt sein. Das Begrenzungselement 15 weist einen Auflageabschnitt 16 auf, der zwei Füße 17 miteinander verbindet. Im Ausführungsbeispiel verlaufen die Füße 17 rechtwinklig zum Auflageabschnitt 16. Der Auflageabschnitt 16 ist als Quersteg ausgebildet. An den Füßen 17 ist jeweils eine Spitze 18 ausgebildet, mit der das Begrenzungselement 15 in die Wärmedämmschicht 2 gedrückt werden kann.

Fig. 7 zeigt den Verbindungsanker 3 bei der Herstellung einer Betonplatte 1. Der Verbindungsanker 3 trägt an jeder Querseite 7 und 8 ein Begrenzungselement 15. Beide Begrenzungselemente 15 sind in Aufnahmen 14 angeordnet, die den gleichen Abstand zur zweiten Längsseite 6 aufweisen. Eine zweite Betonschicht 12 der Betonplatte 1 ist bereits gegossen. Auf die zweite Betonschicht 12 ist eine Wärmedämmschicht 2 aufgelegt. Nun wird der Verbindungsanker 3 durch die Wärmedämmschicht 3 und in den noch nicht abgebundenen Beton der zweiten Betonschicht 12 gedrückt, bis die Auflageabschnitte 16 der Begrenzungselemente 15 an der Oberseite der Wärmedämmschicht 2 anliegen. Die Auflageabschnitte 16 können dabei geringfügig in die Wärmedämmschicht 2 eingedrückt werden.

Fig. 8 zeigt die Anordnung nach dem Eindrücken des Verbindungsankers 3. Die Auflageabschnitte 16 der beiden Begrenzungselemente 15 liegen an der Wärmedämmschicht 2 an. Die Platte 4 ragt aus der Wärmedämmschicht 2. Die Füße 17 und Spitzen 18 sind innerhalb der Wärmedämmschicht 2 angeordnet.

Fig. 9 zeigt ein Ausführungsbeispiel eines Verbindungsankers 3, der in einer zweiten Betonschicht 12 und einer Wärmedämmschicht 2 angeordnet ist. Bei dem dargestellten Ausführungsbeispiel ist das Begrenzungselement 15 in der Aufnahme 14 angeordnet, die zur zweiten Längsseite 6 den Abstand a₃ aufweist. Im Ausführungsbeispiel nach Fig. 9 weist die Wärmedämmschicht 2 eine Dicke k₂ auf, die größer als die Dicke k₁ der Wärmedämmschicht 2 im Ausführungsbeispiel nach Fig. 1 ist. Durch die Anordnung des Begrenzungselements 15 in unterschiedlichen Aufnahmen 14 kann die Einschubtiefe t derart auf die Dicke k der Wärmedämmschicht 2 angepasst werden, dass lediglich die Finger 13 in die zweite Betonschicht 12 ragen und die Böden 30 der Aussparungen 10 innerhalb der Wärmedämmschicht 2 angeordnet sind. Durch geeignete Wahl der Einschubtiefe t kann außerdem sichergestellt werden, dass der Verbindungsanker 3 nicht bis an die Außenseite der zweiten Betonschicht 12 gelangen kann und dadurch in der fertiggestellten Betonplatte 1 nicht sichtbar ist.

Fig. 10 zeigt ein weiteres Ausführungsbeispiel einer Platte 4 eines Verbindungsankers 3. Die Platte 4 weist zwischen den Querseiten 7 und 8 angeordnete Aufnahmen 34 für Begrenzungselemente 15 auf. Im Ausführungsbeispiel sind die Aufnahmen 34 als an ihrem gesamten Umfang geschlossene Öffnungen ausgebildet. Die Aufnahmen 34 können beispielsweise kreisförmige Aufnahmen 34 sein. Im Ausführungsbeispiel nach Fig. 10 sind zwei Reihen von jeweils fünf Aufnahmen 34 in einem Abstand m zueinander angeordnet. Der Abstand m der Reihen beträgt vorteilhaft mindestens 20% der Länge d der Platte 4. Jede Reihe von Aufnahmen 34 weist im Ausführungsbeispiel fünf Aufnahmen 34 mit unterschiedlichen Abständen a₁ bis a₅ zur zweiten Längsseite 6 auf. Auch eine andere Anzahl von Reihen von Aufnahmen 34 kann vorteilhaft sein. Ergänzend zu den Aufnahmen 34 sind an beiden Querseiten 7, 8 jeweils fünf Aufnahmen 14 angeordnet, die die gleichen Abstände a₁ bis a₅ zur zweiten Längsseite 6 aufweisen wie die Aufnahmen 34. Für jede Einschubtiefe t können daher bis zu vier Begrenzungselemente 15 an der Platte 4 angeordnet werden.

Die Figuren 11 bis 13 zeigen ein Ausführungsbeispiel für ein Begrenzungselement 15, das zur Anordnung in Aufnahmen 34 vorgesehen ist. Das Begrenzungselement 15 ist zweiteilig ausgeführt. Der Auflageabschnitt 16 ist in zwei Abschnitte 16.1 und 16.2 geteilt. Der Auflageabschnitt 16 ist als Steg ausgebildet. Die beiden Abschnitte 16.1 und 16.2 sind miteinander verbindbar, im Ausführungsbeispiel über eine Steckverbindung, die durch einen Zapfen 35 am Abschnitt 16.2 und eine Vertiefung 36 am Abschnitt 16.1 gebildet ist. Der weitere Aufbau des Begrenzungselements 15 entspricht dem Aufbau des in den Figuren 4 bis 6 dargestellten Begrenzungselements 15.

Fig. 14 zeigt die Anordnung von Begrenzungselementen 15 in Aufnahmen 34 vor der Montage des Verbindungsankers 3 in der zweiten Betonschicht 12 und der Wärmedämmschicht 2.

In den Figuren 15 bis 17 ist ein weiteres Ausführungsbeispiel eines Begrenzungselements 15 dargestellt. Das Begrenzungselement 15 aus den Figuren 15 bis 17 weist einen Auflageabschnitt 16 auf, der als Platte gestaltet ist. An dem Begrenzungselement 16 ist ein Fuß 17 mit einer Spitze 18 angeordnet, der sich senkrecht aus der Ebene des Auflageabschnitts 16 erstreckt. Wie insbesondere Fig. 17 zeigt, weist der Auflageabschnitt 16 einen Schlitz 37 auf. Am Ende des Schlitzes 37 ist ein Steg 38 angeordnet, der kreisförmig ausgebildet ist und dessen Durchmesser etwas größer als die Dicke der den Auflageabschnitt 16 bildenden Platte ist. Dadurch steht der Steg 38 geringfügig über die Ebene des Auflageabschnitts 16 hervor. Mit dem Steg 38 kann das Begrenzungselement 15 in eine Aufnahme 14 einer Platte 4 eingeklebt werden.

Alle Begrenzungselemente 15 sind bevorzugt als Kunststoffspritzgussteile hergestellt.

Fig. 8 zeigt zwei Begrenzungselemente 15 in der Gestaltung nach den Figuren 15 und 17 an einer Platte 4, die in eine Wärmedämmschicht 2 und eine nicht dargestellte, darunterliegende zweite Betonschicht 12 eingesteckt ist. Die Anordnung ist mit der zweiten Betonschicht 12 in Fig. 19 gezeigt. Fig. 19 zeigt die Anordnung des Stegs 38 in der Aufnahme 14 sowie die Anordnung des Auflageabschnitts 16 auf der Wärmedämmschicht 2. Wie Fig. 19 zeigt, weist die Wärmedämmschicht 2 eine erste Seite 32 auf, die der in Fig. 19 nicht dargestellten ersten Betonschicht 11 zugewandt ist, sowie eine zweite Seite 33, die der zweiten Betonschicht 12 zugewandt liegt. Der Auflageabschnitt 16 liegt auf der zweiten Seite 32 auf. Die Füße 17 und die Spitzen 18 ragen in die Wärmedämmschicht 2. Wie Fig. 19 auch zeigt, verlaufen die Böden 30 der Aussparungen 10 an der zweiten Längsseite 6 innerhalb der Wärmedämmschicht 2.

Fig. 20 zeigt ein weiteres Ausführungsbeispiel einer mehrschichtigen Betonplatte 1. Die Betonplatte 20 umfasst eine erste Betonschicht 11 und eine zweite Betonschicht 12, in denen jeweils Bewehrungsstäbe 39 angeordnet sind. Die Betonschichten 11 und 12 sind über Verbindungsanker 3 miteinander verbunden, von denen in Fig. 20 eine gezeigt ist. Die Bewehrungsstäbe 39 sind im Ausführungsbeispiel gitterförmig parallel und senkrecht zur Ebene der Platte 4 angeordnet. Die parallel zur Ebene der Platte 4 verlaufenden Bewehrungsstäbe 39 verlaufen auf der Höhe der Finger 13. Die senkrecht zur Ebene der Platte 4 verlaufenden Bewehrungsstäbe 39 verlaufen durch Aussparungen 10 zwischen benachbarten Fingern 13 hindurch. Wie Fig. 20 auch zeigt, weist jeder Finger 13 im Ausführungsbeispiel nach Fig. 20 vier Öffnungen 9 auf. Es kann vorgesehen sein, dass auch durch einzelne Öffnungen 9 in Fingern 13 zusätzliche Bewehrungsstäbe gesteckt sind.

Die Platte 4 nach Fig. 20 unterscheidet sich von den vorangegangenen Ausführungsbeispielen auch dadurch, dass die Grundform der Platte 4 in dem in der Wärmedämmschicht 2 angeordneten Abschnitt von der Rechteckform abweicht. Der in die zweite Betonschicht 12 ragende Abschnitt der Platte 4 ist schmaler ausgebildet als der in die erste Betonschicht 11 ragende Abschnitt. In dem in die erste Betonschicht 11 ragenden Endabschnitt 19 weist die Platte 4 eine Breite bi auf, die größer als eine Breite b₂ des in die zweite Betonschicht 12 ragenden Endabschnitts 20 ist. Zum Ausgleich der unterschiedlichen Breiten b₁ und b₂ verläuft eine Querseite der Platte 4, im Ausführungsbeispiel die zweite Querseite 8, teilweise geneigt zu den Längsseiten 5 und 6. Im Ausführungsbeispiel schließt die zweite Querseite 8 in einem Teil des in der Wärmedämmschicht 2 angeordneten Bereichs mit der zweiten Längsseite 6 einen Winkel α ein, der weniger als 90° beträgt. Vorteilhaft beträgt der Winkel α 20° bis 80°, insbesondere 30° bis 70°. Im Ausführungsbeispiel beträgt der Winkel α etwa 60°.

Im Ausführungsbeispiel nach Fig. 20 ist die zweite Betonschicht 12 vergleichsweise dünn. Die zweite Betonschicht 12 besitzt eine Dicke n, die vorteilhaft weniger als 5 cm, insbesondere weniger als 4 cm, bevorzugt weniger als 3 cm beträgt. Auch eine zweite Betonschicht 12 mit größerer Dicke n kann jedoch vorteilhaft sein. In allen Ausführungsbeispielen kann die Dicke n der zweiten Betonschicht 12 vorteilhaft weniger als 5 cm, insbesondere weniger als 4 cm, bevorzugt weniger als 3 cm betragen. Die zweite Betonschicht 12 weist vorteilhaft eine Textilbewehrung auf. Eine Textilbewehrung ist insbesondere für Betonschichten 11, 12 mit einer Dicke n von weniger als 5 cm vorgesehen.

Das Ausführungsbeispiel nach Fig. 21 zeigt eine Betonplatte 1, deren Aufbau im Wesentlichen dem der Betonplatte 1 aus Fig. 20 entspricht. Die Betonplatte 1 aus Fig. 21 unterscheidet sich vom Ausführungsbeispiel nach Fig. 20 durch die Gestaltung des innerhalb der Wärmedämmschicht 2 angeordneten Abschnitts der Platte 4. Die Platte 4 nach Fig. 21 weist zusätzlich zu den Aussparungen 10, die die Finger 13 voneinander trennen, eine weitere Aussparung 40 auf. Die weitere Aussparung 40 ist in dem innerhalb der Wärmedämmschicht 2 liegenden Bereich der Platte 4 angeordnet. Aufgrund der weiteren Aussparung 40 sind Stege 42 beidseitig der weiteren Aussparung 40 gebildet. Dadurch ist der Wärmeübergang vom zweiten Endabschnitt 20 zum ersten Endabschnitt 19 verringert.

Beim Ausführungsbeispiel nach Fig. 22 sind die Endabschnitte 19 und 20 in Längsrichtung der Platte 4 zueinander versetzt. Der in der Wärmedämmschicht 2 angeordnete Abschnitt der Platte 4 weist die Form eines Parallelogramms auf. Im Ausführungsbeispiel weisen die Endabschnitte 19 und 20 die gleiche Breite b auf. Die Querseiten 7 und 8 sind zu den Längsseiten 5 und 6 um einen Winkel α geneigt, der weniger als 90° beträgt. Im Ausführungsbeispiel nach Fig. 22 beträgt der Winkel α etwa 60°. Beide Längsseiten 7 und 8 sind in die gleiche Richtung geneigt. Dadurch ergibt sich eine Länge d der Platte 4, die größer als die Breite b der Endabschnitte 19 und 20 ist. Auch unterschiedliche Breiten b der Endabschnitte 19 und 20 können vorteilhaft sein.

Das Ausführungsbeispiel nach Fig. 23 zeigt eine Betonplatte 1, die einen Verbindungsanker 3 mit einer Platte 4 aufweist. Die Platte 4 weist im Ausführungsbeispiel an jeder Längsseite 5, 6 fünf Finger 13 auf. Die Höhe h der Platte 4 ist deutlich kleiner als deren Länge d. Die Höhe h beträgt im Ausführungsbeispiel weniger als die Hälfte der Länge d. Die Dicke k der Wärmedämmschicht 2 ist vergleichsweise klein. Böden 30 gegenüberliegender Aussparungen 10 weisen einen Abstand c zueinander auf. Dadurch, dass die Böden 30 der Aussparungen 10 beider Längsseiten 5 und 6 in die Wärmedämmschicht 2 ragen, weisen gegenüberliegende Böden 30 in der Ausführung nach Fig. 23 nur einen kleinen Abstand c zueinander auf. Die Länge e der Finger 13 ist in diesem Ausführungsbeispiel größer als der Abstand c.

Die Figuren 24 bis 29 zeigen unterschiedliche Varianten für Platten 4 von Verbindungsankern 3, die sich in der Höhe h und der Länge d unterscheiden. Entsprechend der jeweiligen Länge d ist die Anzahl der Finger 13 angepasst. Die in den Figuren 23 bis 29 dargestellten Platten 4 weisen an jeder Querseite 7, 8 zehn Aufnahmen 14 auf, wobei jeweils fünf Aufnahmen 14 auf jeder Seite der Mittelebene 31 angeordnet sind. Die Aufnahmen 14 sind spiegelsymmetrisch zur Mittelebene 31 angeordnet, so dass die Orientierung der Platte 4 bei der Herstellung einer Betonplatte 1 nicht zu beachten ist.

Die Gestaltung der Aufnahmen 14 ist in Fig. 24a im Einzelnen gezeigt. Wie Fig. 24a zeigt, ist an jeder Aufnahme 14 ein Rastelement 41 angeordnet, das die Eintrittsöffnung in die Aufnahme 14 verkleinert. Die verbleibende Öffnung zur Außenseite ist vorzugsweise geringfügig kleiner als der Durchmesser eines in der Aufnahme 14 anzuordnenden Begrenzungselements 15. Dadurch ist das Begrenzungselement 15 in der Aufnahme 14 verrastet und insbesondere während der Montage des Verbindungsankers 3 an einer Wärmedämmschicht 2 sicher in der Aufnahme 14 gehalten. Wie die Figuren zeigen, ist das Rastelement 41 im Ausführungsbeispiel jeweils an der der Mittelebene 31 entfernt liegenden Seite einer Aufnahme 14 angeordnet.

Die in Fig. 24 gezeigte Platte 4 weist an jeder Längsseite 5, 6 zwei Finger 13 auf. Die Höhe h beträgt etwa das 0,5fache bis 1,5fache der Länge d der Platte 4. Bei dem in Fig. 25 gezeigten Ausführungsbeispiel sind an jeder Längsseite 5, 6 drei Finger 13 vorgesehen. Entsprechend ist die Länge d der Platte 4 gegenüber der Höhe h vergrößert. Beim Ausführungsbeispiel nach Fig. 26 sind an jeder Längsseite 5, 6 sieben Finger 13 vorgesehen. Die Länge d ist hier deutlich größer als die Höhe h. Fig. 27 zeigt ein Ausführungsbeispiel mit vier Fingern 13 an jeder Längsseite 5, 6. Die Höhe h der Platte 4 ist bei den Ausführungsbeispielen nach den Figuren 23 bis 27 gleich. Die Veränderung der Länge d ändert die übertragbaren Kräfte zwischen den Betonschichten 11 und 12 und dient daher zur Anpassung eines Verbindungsankers 3 an die herrschenden Kräfte.

Die Figuren 28 und 29 zeigen weitere Ausführungsbeispiele für Platten 4 von Verbindungsankern 3, die gegenüber den in den Figuren 23 bis 27 gezeigten Ausführungsbeispielen eine größere Höhe h aufweisen. Entsprechend ist auch der Abstand c der Böden 30 gegenüberliegender Aussparungen 10 vergrößert. Die Platten 4 in den Figuren 28 und 29 weisen jeweils zwei Finger 13 an jeder Längsseite 5, 6 auf. Auch eine andere Anzahl von Fingern 13 an jeder Längsseite 5, 6 kann vorteilhaft sein. Die größere Höhe h erlaubt den Einsatz der Platten 4 für Wärmedämmschichten 2 mit größerer Dicke. Beim Ausführungsbeispiel nach Fig. 28 beträgt die Höhe h etwa das 1fache bis 2fache der Länge d. Beim Ausführungsbeispiel nach Fig. 29 beträgt die Höhe h das 5fache bis 10fache der Länge d. Die Abmessungen der Finger 13 und der Aussparungen 10 sind bei den Ausführungsbeispielen nach den Figuren 23 bis 29 gleich. Durch die sich hierdurch beim Ausführungsbeispiel nach Fig. 29 ergebende Vergrößerung des Abstands c kann mindestens ein Boden 30 einer Aussparung 10 außerhalb der Wärmedämmschicht 2 angeordnet sein.

Auch die in den Figuren 23 bis 29 dargestellten Ausführungsbeispiele weisen Biegeabschnitte 21 bis 24 in ihren Endabschnitten 19 und 20 auf.

Weitere vorteilhafte Ausführungsbeispiele ergeben sich durch beliebige Kombination der Merkmale der dargestellten Ausführungsbeispiele miteinander.

## Patentansprüche

1. Verbindungsanker für mehrschichtige Betonplatten, wobei der Verbindungsanker (3) eine Platte (4) umfasst, die eine erste Längsseite (5) zur Anordnung in einer ersten Betonschicht (11) und eine zweite Längsseite (6) zur Anordnung in einer zweiten Betonschicht (12) sowie eine erste Querseite (7) und eine zweite Querseite (8), die jeweils die erste Längsseite (5) mit der zweiten Längsseite (6) verbinden, aufweist,
wobei die Platte (4) angrenzend an mindestens eine Längsseite (5, 6) einen Endabschnitt (19, 20) aufweist, in dem die Platte (4) an einer ersten Biegestelle (21) in einer ersten Biegerichtung (25) aus der Plattenebene (27) der Platte (4) und an einer zweiten Biegestelle (22) in einer zweiten Biegerichtung (26), die in Gegenrichtung zur ersten Biegerichtung (20) verläuft, gebogen ist,
**dadurch gekennzeichnet, dass** die Platte (4) in dem mindestens einen Endabschnitt (19, 20) ein wellenförmiges Profil aufweist, das durch mehrere Biegestellen (21, 22, 23, 24) gebildet ist.

2. Verbindungsanker nach Anspruch 1,
**dadurch gekennzeichnet, dass** die Platte (4) an der mindestens einen Längsseite (5, 6) mindestens eine Aussparung (10) aufweist.

3. Verbindungsanker nach Anspruch 2,
**dadurch gekennzeichnet, dass** der Boden (30) der Aussparung (10) gerundet ausgebildet ist.

4. Verbindungsanker nach Anspruch 2 oder 3,
**dadurch gekennzeichnet, dass** die mindestens eine Aussparung (10) Finger (13) der Platte (4) voneinander trennt.

5. Verbindungsanker nach einem der Ansprüche 1 bis 4,
**dadurch gekennzeichnet, dass** die Platte (4) an der mindestens einen Längsseite (5, 6) mindestens eine die Platte (4) durchragende Öffnung (9) aufweist, wobei die Öffnung (9) vorteilhaft in einem Finger (13) angeordnet ist.

6. Verbindungsanker nach einem der Ansprüche 1 bis 5,
**dadurch gekennzeichnet, dass** die Platte (4) mindestens zwei Aufnahmen (14, 34) aufweist, die in unterschiedlichen Abständen (a) zur zweiten Längsseite (6) angeordnet sind und dass in einer der mindestens zwei Aufnahmen (14, 34) ein Begrenzungselement (15) zur Begrenzung der Einschubtiefe (t) des Verbindungsankers (3) in die Wärmedämmschicht (2) lösbar gehalten ist.

7. Verbindungsanker nach Anspruch 6,
**dadurch gekennzeichnet, dass** die mindestens eine Aufnahme (14) an einer Querseite (7, 8) der Platte (4) angeordnet ist, wobei das Begrenzungselement (15) insbesondere in die Aufnahme (14) einsteckbar oder einclipsbar ist.

8. Verbindungsanker nach Anspruch 7,
**dadurch gekennzeichnet, dass** die mindestens eine Aufnahme (34) zwischen den Querseiten (7, 8) der Platte (4) angeordnet ist, wobei das Begrenzungselement (15) insbesondere zweiteilig ausgebildet ist.

9. Verbindungsanker nach einem der Ansprüche 6 bis 8,
**dadurch gekennzeichnet, dass** die Aufnahmen (14, 34) spiegelsymmetrisch zu einer mittig zwischen den Längsseiten (5, 6) verlaufenden Mittelebene (31) der Platte (4) angeordnet sind.

10. Verbindungsanker nach einem der Ansprüche 1 bis 9,
**dadurch gekennzeichnet, dass** eine Längsseite (6) kürzer als die andere Längsseite (5) ist.

11. Verbindungsanker nach einem der Ansprüche 1 bis 10,
**dadurch gekennzeichnet, dass** mindestens eine Querseite (7, 8) in mindestens einem Abschnitt zu einer der Längsseiten (5, 6) in einem Winkel (α) von weniger als 90° verläuft.

12. Mehrschichtige Betonplatte umfassend eine erste Betonschicht (11), eine zweite Betonschicht (12) und eine zwischen den Betonschichten (11, 12) angeordnete Wärmedämmschicht (2) und mindestens einen Verbindungsanker (1), wobei der Verbindungsanker (1) eine Platte (4) umfasst, die eine erste Längsseite (5) und eine zweite Längsseite (6) aufweist, wobei die erste Längsseite (5) in der ersten Betonschicht (11) angeordnet ist und die zweite Längsseite (6) in der zweiten Betonschicht (12), wobei die Platte (4) eine erste Querseite (7) und eine zweite Querseite (8) aufweist, die sich von der ersten Betonschicht (11) durch die Wärmedämmschicht (2) in die zweite Betonschicht (12) erstrecken, wobei die Platte (4) angrenzend an mindestens eine Längsseite (5, 6) einen Endabschnitt (19, 20) aufweist, der in einer der Betonschichten (11, 12) angeordnet ist und in dem die Platte (4) an einer ersten Biegestelle (21) in einer ersten Biegerichtung (25) aus der Plattenebene (27) und an einer zweiten Biegestelle (22) in einer zweiten Biegerichtung (26), die die Gegenrichtung zur ersten Biegerichtung (25) ist, gebogen ist, und **dadurch gekennzeichnet, dass** die Platte (4) in dem mindestens einen Endabschnitt (19, 20) ein wellenförmiges Profil aufweist, das durch mehrere Biegestellen (21, 22, 23, 24) gebildet ist.

13. Mehrschichtige Betonplatte nach Anspruch 12,
**dadurch gekennzeichnet, dass** die Platte (4) mindestens zwei Aufnahmen (14, 34) aufweist, die in unterschiedlichen Abständen (a) zur zweiten Längsseite (6) angeordnet sind, wobei in einer der Aufnahmen (14, 34) ein Begrenzungselement (15) angeordnet ist, das mit einem Auflageabschnitt (16) an der Wärmedämmschicht (2) anliegt.

14. Mehrschichtige Betonplatte nach Anspruch 12 oder 13,
**dadurch gekennzeichnet, dass** die Platte (4) an der mindestens einen Längsseite (5, 6) mindestens eine Aussparung (10) aufweist, die zwei Finger (13) der Platte (4) voneinander trennt, wobei die Finger (13) in eine der Betonschichten (11, 12) ragen und wobei ein Boden (30) der Aussparung (10) in der Wärmdämmschicht (2) angeordnet ist.

## Claims

1. Connecting anchor for multilayer concrete slabs, wherein the connecting anchor (3) comprises a plate (4) which has a first longitudinal side (5) to be arranged in a first concrete layer (11) and a second longitudinal side (6) to be arranged in a second concrete layer (12), and also has a first transverse side (7) and a second transverse side (8), which each connect the first longitudinal side (5) to the second longitudinal side (6),
wherein, adjacent to at least one longitudinal side (5, 6), the plate (4) has an end section (19, 20) in which the plate (4) is bent out of the plate plane (27) of the plate (4) in a first bending direction (25) at a first bending point (21) and, at a second bending point (22), is bent in a second bending direction (26) which runs in the opposite direction to the first bending direction (25),
**characterized in that** in the at least one end section (19, 20), the plate (4) has a wavy profile, which is formed by a plurality of bending points (21, 22, 23, 24).

2. Connecting anchor according to Claim 1,
**characterized in that** the plate (4) has at least one cut-out (10) on the at least one longitudinal side (5, 6).

3. Connecting anchor according to Claim 2,
**characterized in that** the base (30) of the cut-out (10) is rounded.

4. Connecting anchor according to Claim 2 or 3,
**characterized in that** the at least one cut-out (10) separates fingers (13) of the plate (4) from one another.

5. Connecting anchor according to one of Claims 1 to 4,
**characterized in that** on the at least one longitudinal side (5, 6), the plate (4) has at least one opening (9) projecting through the plate (4), the opening (9) advantageously being arranged in a finger (13).

6. Connecting anchor according to one of Claims 1 to 5,
**characterized in that** the plate (4) has at least two receptacles (14, 34), which are arranged at different distances (a) from the second longitudinal side (6), and **in that** a limiting element (15) for limiting the insertion depth (t) of the connecting anchor (3) into the thermal insulation layer (2) is detachably held in one of the at least two receptacles (14, 13).

7. Connecting anchor according to Claim 6,
**characterized in that** the at least one receptacle (14) is arranged on a transverse side (7, 8) of the plate (4), wherein the limiting element (15) can in particular be inserted or clipped into the receptacle (14).

8. Connecting anchor according to Claim 7,
**characterized in that** the at least one receptacle (34) is arranged between the transverse sides (7, 8) of the plate (4), wherein the limiting element (15) is in particular formed in two parts.

9. Connecting anchor according to one of Claims 6 to 8,
**characterized in that** the receptacles (14, 34) are arranged with mirror symmetry in relation to a mid-plane (31) of the plate (4) running centrally between the longitudinal sides (5, 6).

10. Connecting anchor according to one of Claims 1 to 9,
**characterized in that** one longitudinal side (6) is shorter than the other longitudinal side (5).

11. Connecting anchor according to one of Claims 1 to 10,
**characterized in that** at least one transverse side (7, 8) in at least one section runs at an angle (α) of less than 90° relative to one of the longitudinal sides (5, 6).

12. Multilayer concrete slab comprising a first concrete layer (11), a second concrete layer (12) and a thermal insulation layer (2) arranged between the concrete layers (11, 12) and at least one connecting anchor (1), wherein the connecting anchor (1) comprises a plate (4), which has a first longitudinal side (5) and a second longitudinal side (6), wherein the first longitudinal side (5) is arranged in the first concrete layer (11) and the second longitudinal side (6) is arranged in the second concrete layer (12), wherein the plate (4) has a first transverse side (7) and a second transverse side (8), which extend from the first concrete layer (11) through the thermal insulation layer (2) into the second concrete layer (12), wherein, adjacent to at least one longitudinal side (5, 6), the plate (4) has an end section (19, 20) which is arranged in one of the concrete layers (11, 12) and in which the plate (4) is bent out of the plate plane (27) in a first bending direction (25) at a first bending point (21) and, at a second bending point (22), is bent in a second bending direction (26) which is the opposite direction to the first bending direction (25), and
**characterized in that** in the at least one end section (19, 20), the plate (4) has a wavy profile, which is formed by a plurality of bending points (21, 22, 23, 24).

13. Multilayer concrete slab according to Claim 12,
**characterized in that** the plate (4) has at least two receptacles (14, 34), which are arranged at different distances (a) from the second longitudinal side (6), wherein a limiting element (15), which rests with a contact section (16) on the thermal insulation layer (2), is arranged in one of the receptacles (14, 34).

14. Multilayer concrete slab according to Claim 12 or 13,
**characterized in that** the plate (4) has at least one cut-out (10) on the at least one longitudinal side (5, 6), which separates two fingers (13) of the plate (4) from one another, wherein the fingers (13) project into one of the concrete layers (11, 12), and wherein a base (30) of the cut-out (10) is arranged in the thermal insulation layer (2).

## Revendications

1. Ancrage de liaison pour panneaux de béton multicouches, l'ancrage de liaison (3) comprenant un panneau (4) qui présente un premier côté longitudinal (5) destiné à être agencé dans une première couche de béton (11) et un deuxième côté longitudinal (6) destiné à être agencé dans une deuxième couche de béton (12), ainsi qu'un premier côté transversal (7) et un deuxième côté transversal (8), qui relient respectivement le premier côté longitudinal (5) au deuxième côté longitudinal (6),
le panneau (4) présentant une section d'extrémité (19, 20) adjacente à au moins un côté longitudinal (5, 6), dans laquelle le panneau (4) est incurvé au niveau d'un premier point d'incurvation (21) dans une première direction d'incurvation (25) à partir du plan de panneau (27) du panneau (4) et au niveau d'un deuxième point d'incurvation (22) dans une deuxième direction d'incurvation (26) qui s'étend dans la direction opposée à la première direction d'incurvation (25), **caractérisé en ce que** le panneau (4) présente dans l'au moins une section d'extrémité (19, 20) un profil ondulé qui est formé par plusieurs points d'incurvation (21, 22, 23, 24).

2. Ancrage de liaison selon la revendication 1,
**caractérisé en ce que** le panneau (4) présente au moins un évidement (10) sur l'au moins un côté longitudinal (5, 6).

3. Ancrage de liaison selon la revendication 2,
**caractérisé en ce que** le fond (30) de l'évidement (10) est configuré sous forme arrondie.

4. Ancrage de liaison selon la revendication 2 ou 3,
**caractérisé en ce que** l'au moins un évidement (10) sépare les uns des autres des doigts (13) du panneau (4).

5. Ancrage de liaison selon l'une quelconque des revendications 1 à 4,
**caractérisé en ce que** le panneau (4) présente sur l'au moins un côté longitudinal (5, 6) au moins une ouverture (9) traversant le panneau (4), l'ouverture (9) étant avantageusement agencée dans un doigt (13).

6. Ancrage de liaison selon l'une quelconque des revendications 1 à 5,
**caractérisé en ce que** le panneau (4) présente au moins deux logements (14, 34) qui sont agencés à des distances (a) différentes du deuxième côté longitudinal (6) et **en ce que**, dans l'un des au moins deux logements (14, 34), un élément de délimitation (15) est maintenu de manière amovible pour limiter la profondeur d'insertion (t) de l'ancrage de liaison (3) dans la couche d'isolation thermique (2).

7. Ancrage de liaison selon la revendication 6,
**caractérisé en ce que** l'au moins un logement (14) est agencé sur un côté transversal (7, 8) du panneau (4), l'élément de délimitation (15) pouvant notamment être enfiché ou clipsé dans le logement (14).

8. Ancrage de liaison selon la revendication 7,
**caractérisé en ce que** l'au moins un logement (34) est agencé entre les côtés transversaux (7, 8) du panneau (4), l'élément de délimitation (15) étant notamment configuré en deux parties.

9. Ancrage de liaison selon l'une quelconque des revendications 6 à 8,
**caractérisé en ce que** les logements (14, 34) sont agencés de manière symétrique par rapport à un plan médian (31) du panneau (4) s'étendant au milieu entre les côtés longitudinaux (5, 6).

10. Ancrage de liaison selon l'une quelconque des revendications 1 à 9,
**caractérisé en ce qu'**un côté longitudinal (6) est plus court que l'autre côté longitudinal (5).

11. Ancrage de liaison selon l'une quelconque des revendications 1 à 10,
**caractérisé en ce qu'**au moins un côté transversal (7, 8) s'étend dans au moins une section par rapport à l'un des côtés longitudinaux (5, 6) à un angle (α) inférieur à 90°.

12. Panneau de béton multicouche comprenant une première couche de béton (11), une deuxième couche de béton (12) et une couche d'isolation thermique (2) agencée entre les couches de béton (11, 12) et au moins un ancrage de liaison (1), l'ancrage de liaison (1) comprenant un panneau (4) qui présente un premier côté longitudinal (5) et un deuxième côté longitudinal (6), le premier côté longitudinal (5) étant agencé dans la première couche de béton (11) et le deuxième côté longitudinal (6) dans la deuxième couche de béton (12), le panneau (4) présentant un premier côté transversal (7) et un deuxième côté transversal (8) qui s'étendent de la première couche de béton (11) à travers la couche d'isolation thermique (2) dans la deuxième couche de béton (12),
le panneau (4) présentant une section d'extrémité (19, 20) adjacente à au moins un côté longitudinal (5, 6), qui est agencée dans l'une des couches de béton (11, 12) et dans laquelle le panneau (4) est incurvé au niveau d'un premier point d'incurvation (21) dans une première direction d'incurvation (25) à partir du plan de panneau (27) et au niveau d'un deuxième point d'incurvation (22) dans une deuxième direction d'incurvation (26) qui s'étend dans la direction opposée à la première direction d'incurvation (25), et **caractérisé en ce que** le panneau (4) présente dans l'au moins une section d'extrémité (19, 20) un profil ondulé qui est formé par plusieurs points d'incurvation (21, 22, 23, 24).

13. Panneau de béton multicouche selon la revendication 12,
**caractérisé en ce que** le panneau (4) présente au moins deux logements (14, 34) qui sont agencés à des distances (a) différentes du deuxième côté longitudinal (6), un élément de délimitation (15) étant agencé dans l'un des logements (14, 34), lequel repose avec une section d'appui (16) sur la couche d'isolation thermique (2).

14. Panneau de béton multicouche selon la revendication 12 ou 13,
**caractérisé en ce que** le panneau (4) présente sur l'au moins un côté longitudinal (5, 6) au moins un évidement (10) qui sépare l'un de l'autre deux doigts (13) du panneau (4), les doigts (13) faisant saillie dans l'une des couches de béton (11, 12) et un fond (30) de l'évidement (10) étant agencé dans la couche d'isolation thermique (2).
